# EUROPÄISCHE PATENTSCHRIFT

(11) **EP 0 346 275 B1**
(45) Veröffentlichungstag und Bekanntmachung des Hinweises auf die Patenterteilung: **29.01.1992**
(21) Anmeldenummer: 89810360.1
(22) Anmeldetag: 17.05.1989
(51) Int. Cl.: B25C 1/18, B25C 1/14

(54) **Pulverkraftbetriebenes Setzgerät**
Powder-actuated fastening tool
Outil d'enfoncement actionné par poudre

(30) Priorität: 10.06.1988 DE 3819813
(43) Veröffentlichungstag der Anmeldung: 13.12.1989
(73) Patentinhaber: HILTI Aktiengesellschaft, 9494 Schaan (LI)
(72) Erfinder: Ehmig, Gerhard, A-6830 Rankweil (AT); Jochum, Peter, A-6812 Meiningen (AT); Maurer, Erich, FL-9493 Mauren (LI)
(74) Vertreter: Wildi, Roland

(56) Entgegenhaltungen:
- FR-A- 2 409 826
- FR-A- 2 518 925
- FR-A- 2 518 926
- GB-A- 2 076 891
- US-A- 2 724 116

## Beschreibung

Die Erfindung betrifft ein pulverkraftbetriebenes Setzgerät mit einer Kolbenführung und einem darin verschiebbaren Treibkolben, wobei in der Kolbenführung eine zum Treibkolben hin radial offene Ausnehmung mit am Treibkolben anliegender Bremskugel und Feder für die Bremskugel vorgesehen ist.

Bei bekannten pulverkraftbetriebenen Setzgeräten wird die Pulverkraft über einen Treibkolben auf ein zu setzendes Befestigungselement übertragen. Der in einer Kolbenführung gelagerte Treibkolben wird dabei von der Pulverkraft aus einer Zündbereitschaftsstellung in Eintreibrichtung nach vorne verschoben. Nach erfolgtem Setzvorgang muss der Treibkolben wieder in Zündbereitschaftsstellung zurückverschoben werden. Durch Haltemittel wird gewährleistet, dass der Treibkolben die Zündbereitschaftsstellung beibehält, bis deren Haltekraft von der Pulverkraft überschritten wird.

Aus der DE-PS 1058950 ist ein Setzgerät bekannt, das ein Haltemittel in Form einer federbelasteten Bremskugel aufweist, die stets gegen einen Schaft des Treibkolbens gedrückt wird. In Zündbereitschaftsstellung des Treibkolbens rastet die Bremskugel in eine Ringnut am Schaft ein.

Ein Nachteil dieses bekannten Haltemittels besteht darin, dass die Haltekraft auch beim Zurückschieben des Treibkolbens in Zündbereitschaftsstellung wirkt und folglich das Zurückschieben des Treibkolbens erschwert.

Der Erfindung liegt die Aufgabe zugrunde, ein Setzgerät zu schaffen, bei dem das Zurückschieben des Treibkolbens in Zündbereitschaftsstellung ohne Bremswirkung möglich ist.

Erfindungsgemäss wird die Aufgabe dadurch gelöst, dass in Bezug auf die Kolbenachse die Axialerstreckung der Ausnehmung den Durchmesser der Bremskugel übersteigt und die Feder als ein, eine radial zum Treibkolben hin wirkende Federkraft ausübender Federring ausgebildet ist, wobei an dessen Innenkontur eine auf die Bremskugel einwirkende Abstützfläche angeordnet ist, die zur Kolbenachse unter Bildung eines spitzen, sich entgegen der Eintreibrichtung öffnenden Winkels geneigt ist, so dass die Bremskugel unter Spannen der Feder zum Treibkolben getrieben wird und dabei am eintreibrichtungsseitigen Ende der Ausnehmung zur Anlage kommt.

In Zündbereitschaftsstellung liegt die Bremskugel unter Abstützung am Federring und an dem der Eintreibrichtung abgewandten Ende der Ausnehmung an der Mantelfläche des Schaftes des Treibkolbens an. Verschiebt sich der Treibkolben in Eintreibrichtung, so nimmt dieser mit Beginn des Verschiebens die Bremskugel unter Abrollen in der Ausnehmung in Eintreibrichtung mit. Die Bremskugel spannt dabei den Federring und kommt am eintreibrichtungsseitigen Ende der Ausnehmung zur Anlage, wobei die Abstützfläche die radiale Federkraft des Federringes in einer entgegen der Eintreibrichtung wirkenden und einer radial zum Treibkolben hin wirkenden Komponente in die Bremskugel einleitet. Die vom Federring radial gegen den Schaft des Treibkolbens gedrückte Bremskugel übt Bremswirkung auf den Treibkolben aus. Bereits durch geringfügiges Verschieben des Treibkolbens nach hinten kann die Bremswirkung aufgehoben werden, indem die Bremskugel entgegen der Eintreibrichtung wandert und der Federring sich entspannt. Dabei wird von der Bremskugel eine entgegen der Eintreibrichtung wirkende Kraft auf den Treibkolben eingeleitet. Nach dem Entspannen des Federringes drückt dieser die Bremskugel nicht mehr gegen den Schaft des Treibkolbens.

Die axiale Erstreckung der Ausnehmung entspricht zweckmässig dem 1,2- bis 2-fachen des Durchmessers der Bremskugel. Diese Auslegung gewährleistet das Erlangen der jeweiligen Funktionsstellung nach kurzem Bewegungsweg des Treibkolbens und dadurch rasches Steuern der Bremswirkung.

Bei Vorhandensein von zwei oder mehreren, über den Umfang des Treibkolbens verteilt angeordneten Bremskugeln liegt ein weiterer Vorteil darin, dass der Federring gleichzeitig alle Bremskugeln mit gleichen Kräften beaufschlagt. Darüberhinaus ist die Abstützfläche des Federringes zweckmässig unter einem spitzen Winkel von 3° bis 9° geneigt.

Die Erfindung wird nachstehend anhand von Zeichnungen, die ein Ausführungsbeispiel wiedergeben, näher erläutert. Es zeigen:

- Fig. 1: ein pulverkraftbetriebenes Setzgerät, in Zündbereitschaftsstellung, teilweise im Längsschnitt;
- Fig. 2: einen Teil eines Federringes des Gerätes nach Fig. 1, in vergrösserter Darstellung;
- Fig. 3: den Vorderbereich des Setzgerätes nach Fig. 1, in vergrösserter Darstellung;
- Fig. 4: den Vorderbereich des Setzgerätes analog Fig. 3 bei vorlaufendem Treibkolben.

Das in Fig. 1 dargestellte Setzgerät verfügt über ein Gehäuse 1 mit Handgriff 2 und Trigger 3. Mit dem eintreibrichtungsseitigen Ende des Gehäuses 1 ist eine Anschlagmuffe 4 verschraubt. Im Gehäuse ist eine zweiteilige Kolbenführung 5 verschiebbar gelagert. Die Kolbenführung 5 besteht aus einem hinteren Teil 6 und einem vorderen Teil 7. In der Kolbenführung 5 befindet sich ein Treibkolben 8 mit einem im Teil 6 geführten Kopf 9 und einem in einem Teil 7 geführten Schaft 11. In eine Führungsbohrung 12 des Teiles 6 mündet hinterseitig ein Zuströmkanal 13 für die Expansionsgase einer Pulvertreibladung. Vorderseitig weist das Teil 6 Durchbrüche 14 zum Ableiten der vor dem Kopf 9 befindlichen Luft beim Vorlaufen des Treibkolbens 8 auf. Der vordere Endbereich des Teiles 6 übergreift konzentrisch den hinteren Bereich des Teiles 7. Das Teil 7 überragt die Anschlagmuffe 4 nach vorne und bildet so ein Mündungsrohr. Das hintere Ende des Teiles 7 ragt in Form eines rohrförmigen Fortsatzes in die Führungsbohrung 12 und bildet so einen den Vorlaufweg des Treibkolbens 8 begrenzenden Anschlag 15.

In einem durchmessermässig erweiterten Abschnitt des Teiles 7 sind einander diametral gegenüberliegend radial nach innen und aussen offene Ausnehmungen 16 vorgesehen. Wie die Fig. 3 verdeutlicht, ist in jeder Ausnehmung 16 eine Bremskugel 17 gelagert, wobei die Axialerstreckung der Ausnehmungen 16 dem 1,5-fachen des Durchmessers der Bremskugeln 17 entspricht. Nach innen sind die Ausnehmungen 16 verengt, um ein Durchfallen der Bremskugeln 17 zu verhindern. Die Bremskugeln 17 liegen radial am Schaft 11 des Treibkolbens 8 an. Sie stützen sich dabei nach aussen an einer Feder 18 in Form eines Federringes ab. Die Feder 18 weist hierzu eine durch die Innenkontur gebildete umlaufende Abstützfläche 18a auf. Die Abstützfläche 18a ist unter Bildung eines spitzen, sich entgegen der Eintreibrichtung öffnenden Winkels a zur Kolbenachse geneigt, wie dies die Fig. 2 verdeutlicht. An die Abstützfläche 18a schliesst sich nach vorne, dh in Eintreibrichtung, eine zylindrische Zone der Innenkontur an. Die Feder 18 ist durch einen Schlitz 18b durchtrennt, um ein Aufweiten und Spannen zu ermöglichen. Zur Lagerung der Feder 18 ist im Teil 7 eine Ringnut 19 vorgesehen, welche die Ausnehmungen 16 durchsetzt. Der Boden der Ringnut 19 begrenzt die radiale Einfederung der Feder 18.

Im Teil 7 sind ferner Axialbohrungen 21 vorgesehen, deren Mündung nach vorne weist und in der Axialprojektion der Bremskugeln 17 liegt. In den Axialbohrungen 21 sind Zylinderfedern 22 abgestützt, welche die Bremskugeln 17 nach vorne in Anlage zu der Abstützfläche 18a bringen.

In der den Fig. 1 und 3 entnehmbaren Zündbereitschaftsstellung des Setzgerätes liegen die Bremskugeln 17 ohne Federwirkung der Feder 18 am Schaft 11 radial an. Verschiebt sich der Treibkolben 8 in Eintreibrichtung, nimmt der Schaft 11 die Bremskugeln 17 nach vorne mit, bis diese am eintreibrichtungsseitigen Ende 16a der Ausnehmung 16 auflaufen, wie dies die Fig. 4 zeigt. Die Bremskugeln 17 weiten dabei durch Einlaufen in die Abstützfläche 18a die Feder 18 radial auf und werden so von der Feder 18 gegen den Schaft 11 gedrückt. Dies führt zu einer Bremswirkung des Treibkolbens 8 in Eintreibrichtung.

Wird der Treibkolben 8 aus einer vorderen Stellung entgegen der Eintreibrichtung verschoben, so wandern die Bremskugeln 17 mit Beginn der Verschiebung entgegen der Eintreibrichtung und laufen an dem der Eintreibrichtung abgewandten Ende 16b der Ausnehmung 16 auf, wie dies die Fig. 3 zeigt. Die Bremskugeln 17 gelangen dabei wieder aus dem Spannbereich der Feder 18, wodurch die Bremswirkung gegenüber dem Treibkolben 8 aufgehoben wird. Der Treibkolben 8 lässt sich im weiteren ohne Bremswirkung in Zündbereitschaftsstellung bringen.

Befindet sich der Treibkolben 8 in Zündbereitschaftsstellung, so besteht die Möglichkeit, dass sich dieser vor dem Zünden der Pulvertreibladung, beispielsweise zufolge harten Aufsetzens des Setzgerätes auf dem Untergrund, geringfügig in Eintreibrichtung verschiebt. Durch dieses Verschieben wird über die Bremskugeln 17 die Feder 18 gespannt. Ueber die geneigte Abstützfläche 18a bewirkt die Federspannung ein unverzügliches Zurücktreiben des Treibkolbens 8 durch die Bremskugeln 17 in Zündbereitschaftsstellung.

## Patentansprüche

1. Pulverkraftbetriebenes Setzgerät mit einer Kolbenführung (5) und einem darin verschiebbaren Treibkolben (8), wobei in der Kolbenführung eine zum Treibkolben (8) hin radial offene Ausnehmung (16) mit am Treibkolben (8) anliegender Bremskugel (17) und Feder (18) für die Bremskugel (17) vorgesehen ist, **dadurch gekennzeichnet**, dass in bezug auf die Kolbenachse die Axialerstreckung der Ausnehmung (16) den Durchmesser der Bremskugel (17) übersteigt und die Feder (18) als ein, eine radial zum Treibkolben (8) hin wirkende Federkraft ausübender Federring ausgebildet ist, wobei an dessen Innenkontur eine auf die Bremskugel (17) einwirkende Abstützfläche (18a) angeordnet ist, die zur Kolbenachse unter Bildung eines spitzen, sich entgegen der Eintreibrichtung öffnenden Winkels (a) geneigt ist, so dass die Bremskugel (17) unter Spannen der Feder (18) zum Treibkolben (8) getrieben wird und dabei am eintreibrichtungsseitigen Ende (16a) der Ausnehmung (16) zur Anlage kommt.

2. Setzgerät nach Anspruch 1, dadurch gekennzeichnet, dass die Axialerstreckung der Ausnehmung (16) dem 1,2- bis 2-fachen des Durchmessers der Bremskugel (17) entspricht.

## Revendications

1. Outil de scellement actionné par l'énergie de la poudre, comprenant un guidage de piston (5) dans lequel est guidé de manière mobile un piston-poussoir (8), le guidage de piston comportant un évidement (16) radialement ouvert en direction du piston-poussoir (8) et muni d'une bille de frein (17) appliquée contre ledit piston-poussoir (8), ainsi qu'un ressort (18) pour la bille de frein (17), **caractérisé** **en ce** que, rapporté à l'axe du piston, l'extension axiale de l'évidement (16) dépasse le diamètre de la bille de frein (17) et que le ressort (18) est réalisé sous la forme d'une rondelle-ressort exerçant un effet de ressort orienté radialement en direction du piston-poussoir (8), le contour intérieur de ladite rondelle-ressort présentant une surface d'appui (18a) agissant sur la bille de frein (17) et inclinée en direction de l'axe du piston, avec formation d'un angle aigu (a) qui s'ouvre dans le sens opposé à la direction d'enfoncement de telle façon que la bille de frein (17) est poussée vers le piston-poussoir (8) en tendant le ressort (18) et appliquée contre l'extrémité (16a) de l'évidement (16) située du côté enfoncement.

2. Outil de scellement selon la revendication 1, caractérisé en ce que l'extension axiale de l'évidement (16) correspond à 1,2 à 2 fois le diamètre de la bille de frein (17).

## Claims

1. Explosively actuated fastening tool, having a piston guide (5) and a drive piston (8) displaceable therein, in which respect a recess (16) is provided, which is radially open towards the drive piston (8), and has a brake ball (17) abutting against the drive piston (8) and a spring (18), characterised in that the axial extent of the recess (16) relative to the piston axis exceeds the diameter of the brake ball (17), and in that the spring (18) is a spring washer exerting a radial spring force towards the drive piston (8), in which respect a support surface (18a) acts on the brake ball (17) arranged at its inner contour and is inclined relative to the piston axis whilst forming an acute angle (a) opening against the drive-in direction, so that the brake ball (17) is driven towards the drive piston (8) thereby abutting against the drive-in end (16a) of the recess (16), whilst tensioning the spring (18).

2. Setting tool according to claim 1, characterised in that the axial extent of the recess (16) is 1.2 to 2 times the diameter of the brake ball (17).
